# EUROPÄISCHE PATENTSCHRIFT

(11) **EP 0 672 378 B1**
(45) Veröffentlichungstag und Bekanntmachung des Hinweises auf die Patenterteilung: **21.07.2004**
(21) Anmeldenummer: 95101770.6
(22) Anmeldetag: 10.02.1995
(51) Int. Cl.: A47L 13/42

(54) **Stiel für ein Reinigungsgerät**
Cleaning implement handle
Manche pour instrument de nettoyage

(30) Priorität: 16.03.1994 DE 9404414 U
(43) Veröffentlichungstag der Anmeldung: 20.09.1995
(73) Patentinhaber: Raab, Hans, 9494 Schaan (LI)
(72) Erfinder: Raab, Hans, 9494 Schaan (LI)
(74) Vertreter: Walder, Martin B.

(56) Entgegenhaltungen:
- CH-A- 618 786
- GB-A- 2 264 256
- US-A- 4 793 646
- US-A- 4 926 522
- US-A- 5 375 938

## Beschreibung

Die Erfindung betrifft einen Stiel gemäss dem Oberbegriff des Patentanspruchs 1, insbesondere für einen mit einer textilen Bespannung versehenen, kardangelenkig mit dem Stiel zu verbindenden Spannrahmen oder für ein mit einem Schwamm o. dgl. und/oder einer elastischen Wischleiste versehenes Fensterreinigungsgerät.

Die CH-A-618 786 beschreibt einen Putzstock für die Reinigung eines Gewehrlaufs. Der Putzstock besitzt ein Putzteil an einem Ende seines Stabteils und einen Griff an seinem anderen Ende. Der Stabteil ist mittels beliebig vielen Verlängerungsteilen, die über Kupplungen zusammenfügbar sind, auf seine Gesamtlänge zusammensetzbar.

Die US-A-4,926,522 beschreibt einen teleskopisch ausziehbaren Stiel für ein Reinigungsgerät. Dieser Stiel besitzt drei ineinander schiebbare Stielteite. Am vordersten und innersten Stielteil ist ein Kupplungsstück ausgebildet, an welchem ein Reinigungskopf befestigt werden kann, und am hintersten und äussersten Stielteil ist endständig ein Griff ausgebildet. Zusätzlich zum teleskopisch ausziehbaren Stiel ist ein Verlängerungsstück vorgesehen, das zwischen einem Reinigungskopf und dem Stiel angeordnet werden kann. Es ist zudem ein spezieller Adapter beschrieben, der am Kupplungsstück oder am Verlängerungsstück angeordnet werden kann und eine Befestigungseinrichtung besitzt, in welcher ein stabförmiger Griff eines Staubwedels befestigt werden kann.

Aus der US-A-4,793,646 ist ein Stiel für ein Werkzeug, beispielsweise einen Ankerhaken, beschrieben. Dieser Stiel ist teleskopisch ausgebildet, wobei an einem hinteren und äusseren Stielteil zwei Griffe angeordnet sind. An einem inneren und vorderen Stielteil, der aus dem hinteren Stielteil ausziehbar ist, ist ein Werkzeug befestigbar.

Der Erfindung liegt die Aufgabe zugrunde, einen Stiel, der für den zweihändigen Gebrauch mit zwei Griffen ausgestattet ist in erweitertem Maße nutzbar zu machen.

Gemäß der Erfindung wird dieser Zweck durch die Merkmale des Patentanspruch 1 erfüllt.

Der hauptsächliche, eigentliche Gebrauch des Stiels soll mit Verlängerungsstück sein. Die Unterteilung bietet jedoch die Möglichkeit, auch mit einem kürzeren Stiel zu arbeiten und schnell zwischen beidem zu wechseln. Beispielsweise kann der Boden eines Badezimmers mit der vollen Stiellänge gesäubert werden und zum Reinigen der Badezimmerwände auf die verkürzte Länge übergegangen werden.
Der durch den vorderen Stielteil gebildete kurze Stiel stellt eine Art langer Handgriff dar. Man wird ihn meist mit zwei Händen benutzen, doch kann er im Gegensatz zu dem um das Verlängerungsstück verlängerten Stiel ggf. auch mit nur einer Hand benutzt werden.

Nach einer vorteilhaften Ausgestaltung der Erfindung ist der den kürzeren Stiel bildende vordere Stielteil wie auch der um das Verlängerungsstuck verlängerte Stiel am Ende mit einem aus einer Kunststoffhülse bestehenden Griff versehen. Im Gegensatz zu dem an seinem Ende geschlossenen Griff des ver-längerten Stieles ist der zweite Griff am Ende des vorderen Stielteils an seinem Ende offen; der Griff ragt vorzugsweise über das Metallrohr des vorderen Stielteils hinaus und überdeckt die Fuge zwischen dem Ende des Metallrohres des vorderen Stielteils und dem Metallrohr des Verlängerungsstückes, die über ein in den beiden Metallrohren paßgenau sitzendes, in dem Verlängerungsstück befestigtes Zwischenstück aus Metallrohr biegefest verbunden sind.
Die nicht zu vermeidende Fuge wird damit verdeckt. Der Stiel hat das Aussehen, als bestünde er aus einem Stück. Der zweite Griff ist im verlängerten Zustand des Stieles nicht überflüssig, sondern kann bei geeigneter Wahl des Längenverhältnisses zwischen dem vorderen Stielteil und dem Verlängerungsstück mit der zweiten Hand gefaßt werden. Das Hinausragen des Griffes über das Metallrohr des vorderen Stielteils schützt die Hand vor der Kante des Metallrohres.

Nach einer weiteren vorteilhaften Ausgestaltung der Erfindung sind der vordere Stielteil und das Verlängerungsstück miteinander verhakt durch zwei kurz unter dem Griff des vorderen Stielteils federnd aus dem Zwischenstück heraustretende und in entsprechende Ausnehmungen des vorderen Stielteils einrastende Bolzen mit gerundetem Ende, die an einer in dem Zwischenstück angeordneten, U-förmigen Biegefeder angebracht sind. Die Bolzen an dieser Stelle können bequem mit Daumen und Zeigefinger eingedrückt werden, um das Verlängerungsstück abzunehmen und wieder anzusetzen. Die Anordnung der Bolzen an der U-förmigen Biegefeder ist fertigungstechnisch besonders einfach und zweckmäßig: Es ist nur ein einziges Teil vorhanden, das nur in das Zwischenstück eingeschoben zu werden braucht bis zum Einrasten der Bolzen in den Ausnehmungen; Halterung und Federung der Bolzen sind in einfachster Weise in einem verwirklicht.

Zweckmäßigerweise ist der vordere Stielteil 76 bis 81 cm, besser 78 bis 79 cm, lang und das Verlängerungsstück 56 bis 61cm, besser 58 bis 59 cm.

Die Zeichnung gibt ein Ausführungsbeispiel der Erfindung wieder als Ausschnitt aus einem Stiel in auseinandergezogener, nebeneinandergesetzter Darstellung im Längsschnitt.

Der Stiel setzt sich zusammen aus einem vorderen Stielteil 1 und einem Verlängerungs-2, beide aus gleichem, geriffeltem Aluminium-Rohr. Die Länge des vorderen Stielteils 1 beträgt 78,5 cm, die Gesamtlänge des Stieles mit Verlängerungsstück beträgt 137 cm.

Als biegesteife Verbindung dient ein Zwischenstück 3. Es besteht gleichfalls aus, im wesentlichen spielfrei in das Rohr des vorderen Stielteils 1 und des Verlängerungsstückes 2 passendem, Aluminium-Rohr. Mit dem Rohr des Verlängerungsstückes 2, in dem es nur zum kleineren Teil seiner Länge steckt, ist es durch eine Niete 4 fest verbunden. In dem vorderen Stielteil 1 rastet es, wenn es bis zur gegenseitigen, stirnseitigen Berührung der Rohre des vorderen Stielteils 1 und des Verlängerungsstückes 2 eingeschoben wird, mit zwei Bolzen 5 in zwei Bohrungen 6 des vorderen Stielteils 1 ein.
Die Bolzen 5 sitzen einfach an einer U-förmigen Biegefeder 7 und ragen durch entsprechende Bohrungen in dem Zwischenstück 3.

Am Ende des vorderen Stielteils 1 ist auf dessen Rohr ein Griff 8 in Form einer Kunststoffhülse klemmend aufgeschoben. Er erweitert sich leicht bis zu seinem Ende hin, wo er um 2 bis 3 mm über das Rohrende übersteht. Damit faßt er auf das Rohr des Verlängerungsstückes 2 über und verdeckt die Fuge zwischen den beiden Rohrenden. Zugleich schützt er damit im Einzelzustand des vorderen Stielteils 1 die Hand vor der metallischen Endkante des Rohres des vorderen Stielteils, wo im übrigen zur Erleichterung der Einführung der Bolzen 5 eine konische Abschrägung 9 gebildet ist. Das Eindrücken der Endkante des Griffes 8 selber in die Hand wird dadurch gemildert, daß diese Endkante, siehe Pfeil 10, gebrochen ist.

Zum Abnehmen des Verlängerungsstückes 2 werden die Bolzen 5 mit Daumen und Zeigefinger eingedrückt. Zum einen vollzieht sich dieses Eindrücken bis unter den Umfang des Rohres des vorderen Stielteils 1 und zum anderen sind die Enden der Bolzen 5 gewölbt, so daß sie unter die Innenkante der Bohrung reichen und das Zwischenstück 3 somit, unter weiterem Eindrücken der Bolzen 5, herausgezogen werden kann. Entsprechendes geschieht am Ende des Griffes 8 beim Einschieben.

Ein etwa gleicher Griff, jedoch an seinem Ende geschlossen, sitzt auf dem Ende des Verlängerungsstückes 2.
Am anderen Ende des vorderen Stielteils 1 ist ein Reinigungsgerät zu befestigen.

## Patentansprüche

1. Stiel aus Metallrohr für ein Reinigungsgerät, zusammensetzbar aus einem vorderen Stielteil (1), an dessen vorderem Ende ein Reinigungsgerät befestigt werden kann, und einem Verlängerungsstück (2), an dessen rückwärtigem Ende ein erster Griff angeordnet ist, und mit einem zweiten Griff (8) für einen zweihändigen Gebrauch des Stiels, **dadurch gekennzeichnet, dass** der zweite Griff (8) am rückwärtigen Ende des vorderen Stielteils (1) angeordnet ist hinausragend über das Metallrohr des vorderen Stielteils (1) und die Fuge zwischen dem Ende des Metallrohres des vorderen Stielteils (1) und dem Metallrohr des Verlängerrungsstücks (2) überdeckt und ein offenes Ende besitzt, und dass das Verlängerungsstück (2) abnehmbar in das offene Ende des zweiten Griffs (8) einschiebbar ist.

2. Stiel nach Anspruch 1,
**dadurch gekennzeichnet,**
**daß** die Griffe (8) jeweils aus einer Kunststoffhülse bestehen.

3. Stiel nach Anspruch 2,
**dadurch gekennzeichnet, dass** der vordere Stielteil (1) und des Verlängerungsstück über ein in den beiden Metallrohren paßgenau sitzendes, in dem Verlängerungsstück (2) befestigtes Zwischenstück (3) aus Metallrohr biegefest miteinander verbunden sind.

4. Stiel nach Anspruch 3,
**dadurch gekennzeichnet,**
**daß** der vordere Stielteil (1) und das Verlängerungsstück (2) miteinander verhakt sind durch mindestens einen, vorzugsweise kurz unter dem Griff (8) des vorderen Stielteils (1), federnd aus dem Zwischenstück (3) heraustretenden und in eine entsprechende Ausnehmung (6) des vorderen Stielteils (1) einrastenden kurzen Bolzen (5) mit gerundetem Ende.

5. Stiel nach Anspruch 4,
**gekennzeichnet durch** zwei Bolzen (5) der genannten Art, die an einer in dem Zwischenstück (3) angeordneten, U-förmigen Biegefeder (7) angebracht sind.

6. Stiel nach einem der Ansprüche 1 bis 5,
**dadurch gekennzeichnet,**
**daß** der vordere Stielteil (1) 76 bis 81 cm, vorzugsweise 78 bis 79 cm, lang ist und das Verlängerungsstück (2) 56 bis 61 cm, vorzugsweise 58 bis 59 cm, lang ist.

## Claims

1. A sectional metal-tube handle for a cleaning instrument, consisting of a front part (1), to the front end of which there can be attached a cleaning instrument, and an extension piece (2), at the rear end of which there is arranged a first grip, and with a second grip (8) for double-handed use of the handle, **characterized in that** the second grip (8) is arranged at the rear end of the front part (1) of the handle, projects beyond the metal tube of the front part (1), covering the joint between the end of the metal tube of the front part (1) and the metal tube of the extension piece (2), and has an open end, and that the extension piece can be removably inserted into the open end of the second grip (2).

2. A handle in accordance with Claim 1, **characterized in that** each of the grips (8) is made of a sheath of plastic material.

3. A handle in accordance with Claim 2, **characterized in that** the front part (1) of the handle and the extension piece and are stiffly joined to each other by means of metal tube linkage piece that fits tightly into both metal tubes and is attached to the extension piece (2).

4. A handle in accordance with Claim 3, **characterized in that** the front part (1) of the handle and the extension piece (2) are fastened to each other by means of at least one spring-mounted short bolt (5) with a rounded end that projects from the linkage piece (3), preferably just below the grip of the front part of the handle and engages with a corresponding recess (6) of the front part (1) of the handle.

5. A handle in accordance with Claim 4, **characterized by** two bolts (5) of the described type that are attached to a U-shaped spring arranged in the linkage piece (3).

6. A handle in accordance with any one of Claims 1 to 5, **characterized in that** the front part (1) of the handle has a length of 76 to 81 cm, preferably 78 to 79 cm, and the extension piece (2) has a length of 56 to 61 cm, preferably 58 to 59 cm.

## Revendications

1. Manche en tube métallique pour un appareil de nettoyage, pouvant être assemblé à partir d'une partie de manche antérieure (1), à l'extrémité antérieure de laquelle un appareil de nettoyage peut être fixé, et d'un tronçon de rallonge (2), à l'extrémité postérieure duquel est placée une première poignée, et avec une seconde poignée (8) pour une utilisation à deux mains du manche, **caractérisé en ce que** la seconde poignée (8) est placée à l'extrémité postérieure de la partie de manche antérieure (1), recouvre le joint entre l'extrémité du tube métalique de la partie de manche antérieure (1) et le tube métallique du tronçon de rallonge (2) en dépassant du tube métallique de la partie de manche antérieure (1) et possède une extrémité ouverte et que le tronçon de rallonge (2) peut être enfilé de manière amovible dans l'extrémité ouverte de la seconde poignée (8).

2. Manche selon la revendication 1,
**caractérisé en ce**
**que** les poignées (8) sont respectivement constituées par un manchon en plastique.

3. Manche selon la revendication 2,
**caractérisé en ce**
**que** la partie de manche antérieure (1) et le tronçon de rallonge sont reliés l'un à l'autre en étant résistants à la flexion par une pièce intermédiaire (3) en tube métallique logée en étant ajustée précisément dans les deux tubes métalliques et fixée dans le tronçon de rallonge (2).

4. Manche selon la revendication 3,
**caractérisé en ce**
**que** la partie de manche antérieure (1) et le tronçon de rallonge (2) sont accrochés l'un avec l'autre par au moins un court boulon (5) à extrémité arrondie, de préférence sortant de manière élastique du tronçon intermédiaire (3) juste au-dessous de la poignée (8) de la partie de manche antérieure (1) et s'encliquetant dans un évidement correspondant de la partie de manche antérieure (4).

5. Manche selon la revendication 4,
**caractérisé par** deux boulons (5) du type mentionné qui sont fixés à un ressort de flexion en forme d'U (7) placé dans le tronçon intermédiaire (3).

6. Manche selon l'une des revendications 1 à 5,
**caractérisé en ce**
**que** la partie de manche antérieure (1) a une longueur de 76 à 81 cm, de préférence de 78 à 79 cm, et le tronçon de rallonge (2) une longueur de 56 à 61 cm, de préférence de 58 à 59 cm.
